# EUROPÄISCHE PATENTSCHRIFT

(11) **EP 4 242 412 B1**
(45) Veröffentlichungstag und Bekanntmachung des Hinweises auf die Patenterteilung: **29.05.2024**
(21) Anmeldenummer: 22161242.7
(22) Anmeldetag: 10.03.2022
(51) Int. Cl.: E06B 7/215, E06B 7/20

(54) **DICHTUNG MIT EINER ÜBER EINEN BEWEGUNGSMECHANISMUS BEWEGBAREN DICHTUNGSLEISTE, WOBEI DER BEWEGUNGSMECHANISMUS MITTELS EINES ZUMINDEST ZUM TEIL SCHWENKBAREN AUSLÖSERS BETÄTIGBAR IST**
SEAL WITH A SEALING STRIP MOVABLE BY MEANS OF A MOVING MECHANISM, WHEREBY THE MOVING MECHANISM IS OPERABLE BY MEANS OF AN AT LEAST PARTIALLY PIVOTABLE TRIGGER
JOINT D'ÉTANCHÉITÉ DOTÉ D'UNE BAGUETTE D'ÉTANCHÉITÉ MOBILE À L'AIDE D'UN MÉCANISME DE MISE EN MOUVEMENT, LE MÉCANISME DE MISE EN MOUVEMENT ÉTANT ACTIONNABLE AU MOYEN D'UN ACTIONNEUR AU MOINS PARTIELLEMENT PIVOTANT

(43) Veröffentlichungstag der Anmeldung: 13.09.2023
(73) Patentinhaber: Athmer OHG, 59757 Arnsberg (DE)
(72) Erfinder: Kowski, Julian, 58730 Fröndenberg (DE); Ludwig, Maico, 24635 Rickling (DE); Hartung, Sergej, 57413 Finnentrop-Heggen (DE)
(74) Vertreter: Schäperklaus, Jochen

(56) Entgegenhaltungen:
- DE-U1-202010 015 083
- DE-U1-202016 104 932
- DE-U1-202017 107 248

## Beschreibung

Die vorliegende Erfindung betrifft eine Dichtung, insbesondere für Türen, Fenstertüren oder Fenster,
- mit wenigstens einem Haltemittel, das an dem Flügel einer Tür, einer Fenstertür oder eines Fensters befestigt werden kann,
- mit einer Dichtungsleiste, die ein Dichtungselement aufweist, das zum Dichten gegenüber einer Fläche, zum Beispiel einem Fußboden, einer Decke oder eine Fläche eines Sturzes geeignet ist,
- mit wenigstens einem Bewegungsmechanismus, der einerseits mit dem wenigstens einen Haltemittel und andererseits mit der Dichtungsleiste verbunden ist und mittels dessen die Dichtungsleiste in einer ersten Richtung zwischen einer Freigabestellung, in der das Dichtungselement einen Abstand von der Fläche hat, und einer Dichtungsstellung, in der das Dichtungselement an der Fläche anliegt, bewegt werden kann, und
- mit einem Auslöser, der in oder an dem Haltemittel gelagert ist und der mit einer senkrecht zur ersten Richtung und parallel zur Dichtungsleiste in einer zweiten Richtung verschiebbaren Stange des Bewegungsmechanismus gekoppelt ist und mittels dem eine Kraft in den Bewegungsmechanismus eingeleitet werden kann, um die Dichtungsleiste zu bewegen, wobei der Auslöser eine Anschlagfläche hat, mit der er zum Einleiten der Kraft an einem Anschlag anschlagen kann.

Dichtungen dieser Art sind aus dem Stand der Technik bekannt und in vielen Türen zu finden. In den meisten Fällen sind die Dichtungen so gestaltet, dass der Auslöser der Dichtung auf der Bandseite über das Türblatt hervorsteht und beim Schließen der Tür auf der Bandseite gegen den Türrahmen gedrückt wird. Nur in einigen Fällen ist ein weiterer Auslöser auf der Schlossseite des Türflügels vorgesehen oder der Auslöser ist ausschließlich auf der Schlossseite des Türflügels vorgesehen und überragt dort das Türblatt, um beim Schließen der Tür am Türrahmen anzuschlagen und so eine Kraft zum Betätigen des Bewegungsmechanismus in den Bewegungsmechanismus einzuleiten, durch den die Dichtungsleiste bewegt wird, um an der Gegenfläche zur Anlage zu kommen.

Zur Betätigung einer Dichtung der eingangs genannten Art, wird der Auslöser linear verschoben und zwar in der zweiten Richtung, die parallel zur Erstreckungsrichtung der Dichtungsleiste verläuft. Die Bandseite des Türblattes bewegt sich kurz vor dem Schließen der Tür in eine Richtung auf den Türrahmen zu, die nahezu parallel zu der zweiten Richtung ist, in der der Auslöser verschoben wird, um die Kraft in den Bewegungsmechanismus der Tür einzuleiten. Daher ist das Einleiten einer Kraft zum Betätigen des Bewegungsmechanismus der Dichtung in einen Auslöser auf der Bandseite besonders einfach. Die Schlossseite des Türblattes bewegt sich dagegen kurz vor dem Schließen der Tür nahezu senkrecht zur zweiten Richtung auf den Türrahmen zu. Soll also eine Kraft in einen auf der Schlossseite angeordneten Auslöser eingeleitet werden, kann der Drehimpuls der sich schließenden Tür dafür nicht ohne weiteres genutzt werden. Der Impuls kann nur genutzt werden, wenn die Richtung um nahezu 90° in die zweite Richtung umgelenkt wird. Dazu sind bei vielen Dichtungen mit schlossseitigen Auslösern Auslöser mit abgeschrägten Flächen vorgesehen, die wie eine Falle eines Schlosses aufgrund der abgeschrägten Fläche in der Lage sind, eine Kraft umzulenken.

Eine Dichtung gemäß dem Oberbegriff des Anspruchs 1 ist aus DE 20 2010 015083 U1 bekannt.

Der Erfindung lag nun die Aufgabe zugrunde eine Alternative zu der Verwendung von Dichtungen mit fallenähnlichen Auslösern auf der Schlossseite der Tür vorzuschlagen.

Diese Aufgabe wird erfindungsgemäß durch eine Dichtung gemäß dem Anspruch 1 gelöst.

Der schwenkbare Auslöser oder der schwenkbare Teil des Auslösers an einer Schlossseite kann ähnlich wie ein fallenähnlicher Auslöser die Relativbewegung zwischen dem Türflügel und dem Türrahmen senkrecht zur zweiten Richtung aufnehmen und in eine Bewegung in die zweite Richtung umwandeln. Es hat sich aber gezeigt, dass bei der Verwendung der Erfindung weniger Kraft zur Betätigung des Auslösers aufgewendet werden muss, da die Anschlagfläche des Auslösers im Vergleich zu den bekannten Lösungen einen besseren Winkel zum Türrahmen, für die Aufnahme der Betätigungskraft und deren Einleitung hat. Ein weiterer Vorteil ist, dass die Größe der Anschlagfläche unabhängig von dem Querschnitt eines Kanals im Haltemittel gewählt werden kann, in dem die Stange und/oder ein nicht schwenkbarer Teil des Auslösers linear verschiebbar ist. Dadurch kann eine im Vergleich zu bekannten Dichtungen große Anschlagfläche gewählt werden, die ebenfalls eine verbesserte Krafteinleitung ermöglicht und zugleich die Gefahr von Beschädigungen und Abnutzungserscheinungen an der Stelle des Türrahmens minimiert, an der sie anschlägt.

In der Betätigungsstellung kann die Anschlagfläche im Wesentlichen senkrecht zur zweiten Richtung stehen und das Federelement gespannt sein.

Der Auslöser einer erfindungsgemäßen Dichtung kann wenigstens zwei Teile aufweisen, nämlich einen in der zweiten Richtung linear in oder an dem Haltemittel verschiebbaren Teil, der mit der Stange des Bewegungsmechanismus gekoppelt ist, und den Teil, der die Anschlagsfläche aufweist und der schwenkbar an dem in die zweite Richtung linear verschiebbaren Teil des Auslösers gelagert ist. Beide Teile können Kunststoffspritzgussteile sein. Die Verbindung des linear verschiebbaren Teils des Auslösers mit der Stange des Bewegungsmechanismus kann zum Beispiel dadurch hergestellt sein, dass das Teil ein Sackloch aufweist, in das ein Ende der Stange eingreift. An dem Ende der Stange kann ein Außengewinde vorgesehen sein und in dem Sackloch ein Innengewinde. Das linear verschiebbare Teil kann auf die Stange aufgeschraubt sein. Es sind auch andere Verbindungen zwischen dem linear verschiebbaren Teil und der Stange möglich.

Der schwenkbar gelagerte Auslöser kann relativ zur Stange zwischen der Anschlagstellung und einer Betätigungsstellung schwenkbar sein, wobei die Anschlagfläche in der Betätigungsstellung im Wesentlichen senkrecht zur zweiten Richtung steht. Ebenso ist es möglich, dass das schwenkbar gelagerte Teil des Auslösers relativ zum linear verschiebbaren Teil des Auslösers zwischen der Anschlagstellung und einer Betätigungsstellung schwenkbar ist.

Vorzugsweise kann das Federelement in einem Stück mit dem übrigen Auslöser oder dem schwenkbaren Teil des Auslösers ausgebildet sein. Grundsätzlich ist es aber auch möglich, dass das Federelement ein vom übrigen Auslöser oder von dem schwenkbaren Teil des Auslösers separates Teil ist.

Das Federelement kann mittelbar oder unmittelbar an dem Haltemittel der Dichtung abgestützt sein. Durch das Bewegen des schwenkbaren Auslösers oder des schwenkbaren Teils des Auslösers kann dann das Federelement mittelbar oder unmittelbar gegen das Haltemittel gedrückt werden, wodurch die Feder beim Schließen der Tür gespannt werden kann, wenn der Auslöser bzw. das schwenkbare Teil in die Betätigungsstellung gebracht wird. Öffnet sich die Tür, kommt der Auslöser von dem Türrahmen, an dem er angeschlagen ist, frei und wird von dem Federelement wieder in die Anschlagstellung geschwenkt.

Bei einer Dichtung, die einen Auslöser mit einem linear verschiebbaren Teil und einem schwenkbaren Teil aufweist, können das linear verschiebbare Teil des Auslösers und das schwenkbare Teil des Auslösers über ein Gelenk miteinander verbunden sein. Dieses Gelenk kann einen Freiheitsgrad haben, der das Schwenken des schwenkbaren Teils um die Achse in oder parallel zu der ersten Richtung erlaubt.

Das schwenkbare Teil des Auslösers kann einen Ausleger aufweisen, der mit dem linear verschiebbaren Teil des Auslösers schwenkbar verbunden ist, und ein Anschlagselement aufweisen, an dem die Anschlagsfläche vorgesehen ist. Der Ausleger und das Anschlagselement können in T-Form oder in Γ-Form zueinander angeordnet sein.

Die erfindungsgemäße Dichtung kann Teil einer erfindungsgemäßen Tür sein, die einen Türrahmen, einen Türflügel, der über Bänder oder Scharniere drehbar an dem Türrahmen angebracht ist, und die Dichtung aufweist, die zur Abdichtung eines Spaltes zwischen dem Türflügel und einem Fußboden, einem Sturz oder einer Decke geeignet ist. Dabei kann die Dichtung so angeordnet sein, dass der Auslöser den Türflügel an einer Schlossseite überragt, wenn die Tür geöffnet und die Dichtungsleiste in der Freigabestellung ist.

Weitere Merkmale und Vorteile eines Ausführungsbeispiels der Erfindung wird unter Bezugnahme auf die Zeichnungen nachfolgend beschrieben. Es zeigen:
- Fig. 1: eine perspektivische Darstellung einer erfindungsgemäßen Dichtung,
- Fig. 2: einen vergrößerten Ausschnitt aus der Fig. 1,
- Fig. 3: eine Ansicht der Dichtung auf ein auslöserseitiges Ende der Dichtung,
- Fig. 4: eine Draufsicht auf das auslöserseitige Ende der Dichtung und
- Fig. 5: einen Schnitt durch das auslöserseitige Ende der Dichtung.

Es ist nicht notwendig, dass eine erfindungsgemäße Dichtung alle nachfolgend beschriebenen Merkmale aufweist. Es ist auch möglich, dass eine erfindungsgemäße Dichtung nur einzelne Merkmale des nachfolgend beschriebenen Ausführungsbeispiels aufweist.

Die erfindungsgemäße Dichtung kann in vielen Teilen und Funktionen einer beliebigen herkömmlichen Dichtung mit einem Haltemittel 1, einer Dichtungsleiste 2, einem Bewegungsmechanismus und einem Auslöser 3 entsprechen. Eine erfindungsgemäße Dichtung kann sich von einer herkömmlichen Dichtung lediglich durch den auf besondere Weise gestalteten Auslöser unterscheiden.

Das Haltemittel 1 ist durch ein im Wesentlichen im Querschnitt U-förmiges Gehäuse gebildet, das an dem Flügel einer Tür, einer Fenstertür oder eines Fensters befestigt werden kann. Für die Befestigung einer erfindungsgemäßen Dichtung gibt es grundsätzlich verschiedene Möglichkeiten. Im dargestellten Fall ist eine Befestigung mit Winkeln gewählt, die in das Ende des Gehäuses eingesteckt sind.

An dem Haltemittel 1 ist der Bewegungsmechanismus befestigt, der ein Scherenmechanismus, ein Mechanismus mit Blattfedern oder jeder andere bei bekannten Dichtungen mit bewegbarer Dichtungsleiste 2 verwendeter Bewegungsmechanismus sein kann.

An dem Bewegungsmechanismus ist die Dichtungsleiste 2 befestigt, die eine Halteleiste 21 und ein Dichtungselement 22 aufweist, das an der Halteleiste befestigt ist und zum Dichten gegenüber einer Fläche, zum Beispiel einem Fußboden, einer Decke oder eine Fläche eines Sturzes geeignet ist. Die Dichtungsleiste 2 kann mit dem Bewegungsmechanismus in einer ersten Richtung zwischen einer Freigabestellung und einer Dichtungsstellung bewegt werden. In der Freigabestellung hat das Dichtungselement 22 einen Abstand von der Fläche und in der Dichtungsstellung liegt das Dichtungselement 22 an der Fläche an, um einen Spalt zwischen dem Flügel der Tür, etc. und der Fläche gegen Luftzug, Schall und/oder Wasser abzudichten.

Der Bewegungsmechanismus weist eine Stange 41 auf, die in einer zweiten Richtung, die parallel zur Erstreckungsrichtung der Dichtungsleiste 2 und parallel zur Erstreckungsrichtung des Haltemittels 1 ausgerichtet ist, in dem Haltemittel verschiebbar gelagert ist. Ein erstes Ende der Stange 41 ist mit dem übrigen Bewegungsmechanismus gekoppelt und ein zweites Ende ist mit dem Auslöser 3 gekoppelt. Über den Auslöser 3 kann eine äußere Kraft in den Bewegungsmechanismus eingeleitet werden, mit der die Dichtungsleiste 2 aus der Freigabestellung in die Dichtstellung bewegt wird. Die Dichtung kann eine Feder umfassen, die bei dieser Bewegung gespannt wird. Wird die äußere Kraft von dem Auslöser 3 genommen, kann sich die Feder entspannen, in dem sie die Dichtungsleiste 2 aus der Dichtstellung zurück in die Freigabestellung bewegt.

Der Auslöser 3 ist bei dem dargestellten Beispiel zweiteilig ausgeführt. Er weist ein in dem Haltemittel 1 linear verschiebbares Teil 31 und ein an dem linear verschiebbaren Teil 31 schwenkbar angebrachtes Teil 32 auf. Der linear verschiebbare Teil 31 hat eine Querschnittskontur, die einer Innenkontur des Haltemittels 1 angepasst ist. Das Haltemittel 1 ist dadurch zum Führen des linear verschiebbaren Teils des Auslösers 1 geeignet. Das linear verschiebbare Teil 31 kann zur Betätigung der Dichtung bzw. zur Bewegung der Dichtungsleiste aus der Freigabestellung in die Dichtstellung und umgekehrt in dem Haltemittel 1 verschoben werden.

Das linear verschiebbare Teil 31 des Auslösers 1 weist an einem Ende ein Sackloch auf, in das das zweite Ende der Stange eingesteckt und befestigt ist. In dem anderen Ende des verschiebbaren Teils 31 ist eine Ausnehmung ausgebildet. Die Ausnehmung hat einen kreiszylindrischen Querschnitt, wobei ein stirnseitiges Ende der Ausnehmung verschlossen und das gegenüberliegende stirnseitige Ende offen ist. Außerdem ist in einer der Stange 41 abgewandten Seitenwand der Ausnehmung ein Schlitz vorgesehen. Dieses Ende des linear verschiebbaren Teils 31 bildet ein erstes Gelenkteil.

Das schwenkbare Teil 32 des Auslösers 3 weist einen Ausleger 321 und ein Anschlagselement 322 auf, die als ein Stück hergestellt sind. Der Ausleger ist mit dem linear verschiebbaren Teil verbunden und an dem Anschlagelement ist eine Anschlagsfläche (3221) vorgesehen, mit der der Auslöser für eine Betätigung an einem Türrahmen anschlagen kann. Der Ausleger 321 und das Anschlagelement 322 sind T-förmig zu einander angeordnet und zwar in der Art, dass ein erstes Ende des Auslegers 321 mit einer Mitte des Anschlagelementes 322 verbunden ist. An einem zweiten Ende des Auslegers 321 ist eine im Querschnitt zylindrische Verdickung vorgesehen, die komplementär zu der Ausnehmung in dem linear verschiebbaren Teil 31 ausgebildet ist. Diese Verdickung bildet ein zweites Gelenkteil, das in der Ausnehmung des ersten Gelenkteils aufgenommen ist. Die Gelenkteile bilden ein Gelenk, das ein Schwenken des schwenkbaren Teils 32 um eine Achse parallel zu der ersten Richtung erlaubt, in der die Dichtungsleiste bewegt werden kann und die senkrecht zu der Erstreckungsrichtung der Dichtungsleiste steht.

Der Auslöser 3 umfasst auch ein Federelement 33, das in einem Stück mit dem linear verschiebbaren Teil 21 und dem schwenkbaren Teil 32 ausgebildet ist. Ein erstes Ende des Federelementes ist mit dem Anschlagelement 322 verbunden. Ein zweites Ende des Federelementes 33 ist auf einer Innenseite an dem Haltemittel 1 abgestützt. Das Federelement 33 drückt das schwenkbare Teil 32 in eine Anschlagstellung, in der die Anschlagfläche 3221 des Anschlagselementes 322 so ausgerichtet ist, dass sie nahezu parallel zu einer Gegenfläche eines Türrahmens steht, an der sie anschlägt, wenn die Tür geschlossen wird und schräg zur zweiten Richtung steht.

Wird die Tür geschlossen, bewirken das Anschlagen und die Bewegung des Türflügels, dass in das schwenkbare Teil 32 eine Kraft eingeleitet wird, die gleichzeitig ein Schwenken des schwenkbaren Teils 32 in eine Betätigungsstellung und ein Verschieben des linearen Teils 31 weiter in das Haltemittels hinein bewirken, wodurch einerseits der Bewegungsmechanismus betätigt und das Federelement 33 gespannt wird. In der Betätigungsstellung steht die Anschlagfläche im Wesentlichen senkrecht zur zweiten Richtung. Wird der Auslöser 3 beim Öffnen der Tür entlastet, wird aufgrund der Feder zur Rückstellung der Dichtungsleiste diese wieder in die Freigabestellung gebracht und der Auslöser in dem Haltemittel verschoben. Dabei drückt das Federelement 33 auf das schwenkbare Teil 32 und bringt dieses zurück in die Anschlagstellung.

## Patentansprüche

1. Dichtung, insbesondere für Türen, Fenstertüren oder Fenster,
- mit wenigstens einem Haltemittel (1), das an dem Flügel einer Tür, einer Fenstertür oder eines Fensters befestigt werden kann,
- mit einer Dichtungsleiste (2), die ein Dichtungselement (22) aufweist, das zum Dichten gegen über einer Fläche, zum Beispiel einem Fußboden, einer Decke oder eine Fläche eines Sturzes geeignet ist,
- mit wenigstens einem Bewegungsmechanismus, der einerseits mit dem wenigstens einen Haltemittel und andererseits mit der Dichtungsleiste verbunden ist und mittels dessen die Dichtungsleiste in einer ersten Richtung zwischen einer Freigabestellung, in der das Dichtungselement einen Abstand von der Fläche hat, und einer Dichtungsstellung, in der das Dichtungselement an der Fläche anliegt, bewegt werden kann, und
- mit einem Auslöser (3), der in oder an dem Haltemittel (1) gelagert ist und der mit einer senkrecht zur ersten Richtung und parallel zur Dichtungsleiste (2) in einer zweiten Richtung verschiebbaren Stange (41) des Bewegungsmechanismus gekoppelt ist und mittels dem eine Kraft in den Bewegungsmechanismus eingeleitet werden kann, um die Dichtungsleiste (2) zu bewegen, wobei der Auslöser (3) eine Anschlagfläche (3221) hat, mit der er zum Einleiten der Kraft an einem Anschlag anschlagen kann,
- wobei der Auslöser (3) oder ein die Anschlagfläche aufweisender Teil (32) des Auslösers (3) schwenkbar um eine Achse ist, die in der ersten Richtung oder parallel zur ersten Richtung verläuft,
**dadurch gekennzeichnet,**
- **dass** der Auslöser (3) ein Federelement (33) aufweist, das dem schwenkbaren Auslöser (3) oder das schwenkbare Teil (32) des Auslösers (3) in einem unbetätigten Zustand der Dichtung in eine Anschlagstellung drückt, wobei die Anschlagfläche (3221) in der Anschlagstellung im Wesentlichen schräg zur zweiten Richtung steht.

2. Dichtung nach Anspruch 1, **dadurch gekennzeichnet, dass** der Auslöser (3) wenigstens zwei Teile (31, 32) aufweist, nämlich einen in der zweiten Richtung linear in oder an dem Haltemittel verschiebbaren Teil (31), der mit der Stange (41) des Bewegungsmechanismus gekoppelt ist, und den Teil (21), der die Anschlagsfläche (3221) aufweist und der schwenkbar an dem in die zweite Richtung linear verschiebbaren Teil (31) des Auslösers (3) gelagert ist.

3. Dichtung nach Anspruch 1 oder 2, **dadurch gekennzeichnet, dass** der schwenkbar gelagerte Auslöser (3) relativ zur Stange (41) oder das schwenkbar gelagerte Teil (32) des Auslösers (3) relativ zum linear verschiebbaren Teil (31) des Auslösers (3) zwischen der Anschlagstellung und einer Betätigungsstellung schwenkbar ist, wobei die Anschlagfläche (3221) in der Betätigungsstellung im Wesentlichen senkrecht zur zweiten Richtung steht.

4. Dichtung nach einem der Ansprüche 1 bis 3, **dadurch gekennzeichnet, dass** das Federelement (33) in einem Stück mit dem übrigen Auslöser (3) oder dem schwenkbaren Teil (32) des Auslösers (3) ausgebildet ist.

5. Dichtung nach einem der Ansprüche 1 bis 4, **dadurch gekennzeichnet, dass** das Federelement (33) mittelbar oder unmittelbar an dem Haltemittel (1) der Dichtung abgestützt ist.

6. Dichtung nach einem der Ansprüche 1 bis 3, **dadurch gekennzeichnet, dass** das linear verschiebbare Teil (31) des Auslösers (3) und das schwenkbare Teil (32) des Auslösers (3) über ein Gelenk miteinander verbunden sind.

7. Dichtung nach Anspruch 6, **dadurch gekennzeichnet, dass** das Gelenk einen Freiheitsgrad hat, der das Schwenken des schwenkbaren Teils (32) um die Achse in oder parallel zu der ersten Richtung erlaubt.

8. Dichtung nach einem der Ansprüche 1 bis 7,
**dadurch gekennzeichnet, dass** das schwenkbare Teil (32) des Auslösers (3) einen Ausleger (321) hat, der mit dem linear verschiebbaren Teil (31) des Auslösers (3) schwenkbar verbunden ist, und ein Anschlagselement (322) hat, an dem die Anschlagsfläche (3221) vorgesehen ist.

9. Dichtung nach Anspruch 8, **dadurch gekennzeichnet, dass** der Ausleger (321) und das Anschlagselement (322) in T-Form oder in Γ-Form zueinander angeordnet ist.

10. Tür mit einem Türrahmen, einem Türflügel, der über Bänder
oder Scharniere drehbar an dem Türrahmen angebracht ist, und einer Dichtung zur Abdichtung eines Spaltes zwischen dem Türflügel und einem Fußboden, einem Sturz oder einer Decke, **dadurch gekennzeichnet, dass**
die Dichtung eine Dichtung nach einem der Ansprüche 1 bis 9 ist und die Dichtung so angeordnet ist, dass der Auslöser (3) den Türflügel an einer Schlossseite überragt, wenn die Tür geöffnet und die Dichtungsleiste (2) in der Freigabestellung ist.

## Claims

1. Seal, in particular for doors, French doors or windows,
- having at least one retaining means (1) which can be attached to the leaf of a door, a French door or a window,
- having a sealing strip (2) which has a sealing element (22) which is suitable for sealing with respect to a surface, for example a floor, a ceiling or a surface of a lintel,
- having at least one movement mechanism which is connected on the one hand to the at least one retaining means and on the other hand to the sealing strip and by means of which the sealing strip can be moved in a first direction between a release position in which the sealing element is at a distance from the surface, and a sealing position in which the sealing element bears against the surface, and
- having a trigger (3) which is mounted in or on the retaining means (1) and which is coupled to a rod (41) of the movement mechanism, which rod can be displaced perpendicularly to the first direction and parallel to the sealing strip (2) in a second direction and by means of which a force can be introduced into the movement mechanism in order to move the sealing strip (2), wherein the trigger (3) has a stop surface (3221) with which it can strike against a stop in order to introduce the force,
- wherein the trigger (3) or a part (32) of the trigger (3) having the stop surface is pivotable about an axis which extends in the first direction or parallel to the first direction,
**characterised in that**
- the trigger (3) has a spring element (33) which presses the pivotable trigger (3) or the pivotable part (32) of the trigger (3) into a stop position when the seal is in an unactuated state, wherein the stop surface (3221) is substantially inclined relative to the second direction in the stop position.

2. Seal according to claim 1, **characterised in that** the trigger (3) has at least two parts (31, 32), namely a part (31) which can be displaced linearly in the second direction in or on the retaining means and which is coupled to the rod (41) of the movement mechanism, and the part (21) which has the stop surface (3221) and which is pivotably mounted on the part (31) of the trigger (3) which can be displaced linearly in the second direction.

3. Seal according to claim 1 or 2, **characterised in that** the pivotably mounted trigger (3) is pivotable relative to the rod (41) or the pivotably mounted part (32) of the trigger (3) is pivotable relative to the linearly displaceable part (31) of the trigger (3) between the stop position and an actuating position, wherein the stop surface (3221) is substantially perpendicular to the second direction in the actuating position.

4. Seal according to any one of claims 1 to 3, **characterised in that** the spring element (33) is formed in one piece with the rest of the trigger (3) or the pivotable part (32) of the trigger (3).

5. Seal according to any one of claims 1 to 4, **characterised in that** the spring element (33) is supported directly or indirectly on the retaining means (1) of the seal.

6. Seal according to any one of claims 1 to 3, **characterised in that** the linearly displaceable part (31) of the trigger (3) and the pivotable part (32) of the trigger (3) are connected to one another via a joint.

7. Seal according to claim 6, **characterised in that** the joint has a degree of freedom which allows the pivotable part (32) to pivot about the axis in or parallel to the first direction.

8. Seal according to any one of claims 1 to 7, **characterised in that** the pivotable part (32) of the trigger (3) has a cantilever (321) which is pivotably connected to the linearly displaceable part (31) of the trigger (3), and has a stop element (322) on which the stop surface (3221) is provided.

9. Seal according to claim 8, **characterised in that** the cantilever (321) and the stop element (322) are arranged in a T-shape or in an Γ-shape relative to one another.

10. Door having a door frame, a door leaf which is rotatably attached to the door frame via bands or hinges, and a seal for sealing a gap between the door leaf and a floor, a lintel or a ceiling, **characterised in that**
the seal is a seal according to any one of claims 1 to 9 and the seal is arranged such that the trigger (3) projects beyond the door leaf on a lock side when the door is open and the sealing strip (2) is in the release position.

## Revendications

1. Joint d'étanchéité, en particulier pour des portes, portes-fenêtres ou fenêtres,
- avec au moins un moyen de retenue (1) qui peut être fixé au battant d'une porte, d'une porte-fenêtre ou d'une fenêtre,
- avec une baguette d'étanchéité (2) qui présente un élément d'étanchéité (22) qui est approprié pour rendre étanche par rapport à une surface, par exemple un plancher, un plafond ou une surface d'un linteau,
- avec au moins un mécanisme de mise en mouvement qui est relié d'une part à l'au moins un moyen de retenue et d'autre part à la baguette d'étanchéité et au moyen duquel la baguette d'étanchéité peut être déplacée dans un premier sens entre une position de libération dans laquelle l'élément d'étanchéité présente une distance par rapport à la surface, et une position d'étanchéité dans laquelle l'élément d'étanchéité repose au niveau de la surface, et
- avec un déclencheur (3) qui est logé dans ou au niveau du moyen de retenue (1) et qui est couplé à une tige (41) du mécanisme de mise en mouvement mobile perpendiculairement au premier sens et parallèlement à la baguette d'étanchéité (2) dans un second sens et au moyen duquel une force peut être introduite dans le mécanisme de mise en mouvement afin de déplacer la baguette d'étanchéité (2), dans lequel le déclencheur (3) présente une surface de butée (3221) avec laquelle il peut buter contre une butée pour l'introduction de la force,
- dans lequel le déclencheur (3) ou une partie (32) présentant la surface de butée du déclencheur (3) est pivotant autour d'un axe qui s'étend dans le premier sens ou parallèlement au premier sens,
**caractérisé en ce que**
- le déclencheur (3) présente un élément de ressort (33) qui presse le déclencheur (3) pivotant ou la partie pivotante (32) du déclencheur (3) dans une position de butée dans un état non actionné du joint d'étanchéité, dans lequel la surface de butée (3221) se trouve sensiblement oblique par rapport au second sens dans la position de butée.

2. Joint d'étanchéité selon la revendication 1, **caractérisé en ce que** le déclencheur (3) présente au moins deux parties (31, 32), à savoir une partie (31) coulissante dans le second sens linéairement dans ou au niveau du moyen de retenue, partie qui est couplée à la tige (41) du mécanisme de mise en mouvement, et la partie (21) qui présente la surface de butée (3221) et qui est logée de manière pivotante au niveau de la partie (31) du déclencheur (3) coulissante linéairement dans le second sens.

3. Joint d'étanchéité selon la revendication 1 ou 2, **caractérisé en ce que** le déclencheur (3) logé de manière pivotante par rapport à la tige (41) ou la partie (32) logée de manière pivotante du déclencheur (3) est pivotante entre la position de butée et une position d'actionnement, dans lequel la surface de butée (3221) se trouve sensiblement perpendiculaire au second sens dans la position d'actionnement.

4. Joint d'étanchéité selon l'une quelconque des revendications 1 à 3, **caractérisé en ce que** l'élément de ressort (33) est réalisé en une pièce avec le déclencheur (3) restant ou la partie pivotante (32) du déclencheur (3).

5. Joint d'étanchéité selon l'une quelconque des revendications 1 à 4, **caractérisé en ce que** l'élément de ressort (33) est en appui directement ou indirectement contre le moyen de retenue (1) du joint d'étanchéité.

6. Joint d'étanchéité selon l'une quelconque des revendications 1 à 3, **caractérisé en ce que** la partie (31) coulissante linéairement du déclencheur (3) et la partie pivotante (32) du déclencheur (3) sont reliées entre elles par le biais d'une articulation.

7. Joint d'étanchéité selon la revendication 6, **caractérisé en ce que** l'articulation présente un degré de liberté qui permet le pivotement de la partie pivotante (32) autour de l'axe dans le premier sens ou parallèlement à celui-ci.

8. Joint d'étanchéité selon l'une quelconque des revendications 1 à 7, **caractérisé en ce que** la partie pivotante (32) du déclencheur (3) présente un bras (321) qui est relié de manière pivotante à la partie (31) coulissante linéairement du déclencheur (3), et présente un élément de butée (322) au niveau duquel la surface de butée (3221) est prévue.

9. Joint d'étanchéité selon la revendication 8, **caractérisé en ce que** le bras (321) et l'élément de butée (322) sont agencés en forme de T ou en forme de Γ l'un par rapport à l'autre.

10. Porte avec un cadre de porte, un battant de porte qui est monté par le biais de bandes ou charnières de manière rotative au niveau du cadre de porte et un joint d'étanchéité pour rendre étanche une fente entre le battant de porte et un plancher, un linteau ou un plafond, **caractérisée en ce que**
le joint d'étanchéité est un joint d'étanchéité selon l'une quelconque des revendications 1 à 9 et le joint d'étanchéité est agencé de sorte que le déclencheur (3) dépasse le battant de porte au niveau d'un côté de serrure lorsque la porte est ouverte et la baguette d'étanchéité (2) est dans la position de libération.
